# EUROPÄISCHE PATENTSCHRIFT

(11) **EP 2 562 477 B1**
(45) Veröffentlichungstag und Bekanntmachung des Hinweises auf die Patenterteilung: **30.09.2015**
(21) Anmeldenummer: 11006950.7
(22) Anmeldetag: 25.08.2011
(51) Int. Cl.: F23J 1/02

(54) **Entschlacker zur Austragung von Verbrennungsrückständen einer Verbrennungsanlage**
Deslagger for removing combustion remnants from a combustion assembly
Dispositif de décrassage destiné à la sortie de résidus de combustion d'une installation de combustion

(43) Veröffentlichungstag der Anmeldung: 27.02.2013
(73) Patentinhaber: Hitachi Zosen Inova AG, 8005 Zürich (CH)
(72) Erfinder: Brennwald, Werner, 8413 Neftenbach (CH)
(74) Vertreter: Fraefel, Christoph

(56) Entgegenhaltungen:
- EP-A1- 0 363 645
- WO-A1-2005/078346
- DE-A1- 2 539 615
- US-A- 2 764 277
- US-A- 4 520 738

## Beschreibung

Die vorliegende Erfindung betrifft einen Entschlacker zur Austragung von Verbrennungsrückständen einer Verbrennungsanlage gemäss dem Oberbegriff des Anspruchs 1 sowie die Verwendung des Entschlackers für eine Müllverbrennungsanlage.

Entschlacker der eingangs genannten Art sind insbesondere auf dem Gebiet der Müllverbrennung schon seit längerer Zeit bekannt und dienen dazu, die bei der Verbrennung nicht weiter verbrennbaren Rückstände (Schlacke) aus der Verbrennungsanlage auszutragen.

Entschlacker umfassen in der Regel einen Einfallschacht, über den die Verbrennungsrückstände aus dem Verbrennungsraum in eine mit Wasser gefüllte Wanne fallen. Von dieser werden die Verbrennungsrückstände mittels eines Schubstössels über eine Ausschubschurre bzw. Ausschubbahn gestossen, von wo sie in deponierfähiger Form weitertransportiert werden können.

Ein Beispiel eines Entschlackers wird etwa in DE-A-2539615 beschrieben. Dabei ist ein Austragskolben, der die auf den Wannenboden fallende Schlacke in die Ausschubschurre schiebt, an seinem hinteren Ende mit einer oder mehreren Schubkurbeln gelenkig verbunden, die drehfest auf einer Welle sitzen, die in Lagern in den Seitenwänden der Wanne drehbar gelagert ist. An beiden über die Seitenwände herausragenden Enden der Welle sind Hebelarme drehfest angeordnet, die jeweils mit einer hydraulischen Kolbenzylindereinheit zusammenwirken.

Nachteilig an einer solchen Ausführungsform ist, dass etwa dann, wenn nur unter grossem Kraftaufwand förderbare Schlacke vorliegt und diese inhomogen über den Wannenquerschnitt verteilt ist, Verspannmomente auftreten, welche zu einer entsprechenden Dimensionierung der Welle zwingen. Im Übrigen sind die auf das jeweilige Lager wirkenden Kraftmomente in diesem Entschlacker relativ gross, was nicht im Sinne einer optimalen Kraftübertragung ist.

Da die Hebelarme in den meisten Fällen demontierbar sein müssen, sind in einem Entschlacker wie demjenigen gemäss DE-A-2539615, in dem der Kraftfluss über die in den Seitenwänden angeordneten Lager geht, in der Regel Keilbahnen vorgesehen. Allerdings wird durch die damit einhergehende Schwächung der Welle bzw. des Hebelarms deren mechanische Stabilität beeinträchtigt. Im Übrigen ist das Anbringen von Keilbahnen bzw. entsprechender Keile relativ aufwändig und kostspielig.

Ein weiterer Entschlacker ist etwa in der EP-A-0363645 offenbart, gemäss welcher zwei Schubstangen vorliegen, die jeweils an einem Hebel mittels eines Gelenkes drehbar gelagert sind. Der Hebel ist dabei als zweiarmiger Hebel ausgebildet, zwischen dessen Armen eine Schwenkwelle angeordnet ist. Gegenüber der DE-A-2539615 werde gemäss der EP-A-0363645 vermieden, dass Gelenkstellen in die Wasserfüllung der Wanne eintauchen. Die Probleme hinsichtlich des Auftretens von Verspannmomenten in der Welle bleiben aber bestehen.

Die Aufgabe der vorliegenden Erfindung liegt somit darin, eine Vorrichtung der eingangs genannten Art zur Verfügung zu stellen, welche das Auftreten von Verspannmomenten vermeidet und eine optimale Kraftübertragung auf den Schubstössel ermöglicht.

Die Erfindung wird gelöst durch den Entschlacker nach Anspruch 1. Vorteilhafte Ausführungsformen sind in den abhängigen Ansprüchen wiedergegeben.

Gemäss Anspruch 1 umfasst der Entschlacker eine Wanne, die dazu bestimmt ist, die aus einem Verbrennungsraum der Verbrennungsanlage ausgeführten Verbrennungsrückstände aufzufangen, sowie mindestens zwei Schubstössel zum Ausschieben der Verbrennungsrückstände aus der Wanne.

Jeder der Schubstössel ist mit einem Abtriebshebel verbunden. Die Abtriebshebel sind drehfest auf einer in zwei Wellenlagern drehbar gelagerten Welle angeordnet.

Auf der Welle ist zudem ein Antriebshebel drehfest angeordnet, welcher mit einem Zylinderkolbenaggregat zusammenwirkt. Dieses ist derart ausgelegt, die Schubstössel zwischen einer eingefahrenen Position und einer ausgefahrenen Position hin- und herzubewegen.

Erfindungsgemäss ist der Antriebshebel nun zwischen zwei Abtriebshebeln angeordnet. Im Gegensatz zu den vorbekannten Entschlackern, bei welchen die Antriebshebel an den über die Seitenwände herausragenden Enden der Welle angeordnet sind, kann durch die erfindungsgemässe Anordnung gewährleistet werden, dass selbst bei Vorliegen von nur unter grossem Kraftaufwand förderbaren Verbrennungsrückständen die Welle keinen Verspannmomenten ausgesetzt ist. Im Übrigen ermöglicht die erfindungsgemässe Anordnung des Antriebs- und der Abtriebshebel eine optimale Kraftübertragung vom Zylinderkolbenaggregat auf die Schubstössel, was unter anderem damit zusammenhängt, dass der Kraftfluss im Gegensatz zu den genannten vorbekannten Entschlackern nicht über die Wellenlager geht. Als Resultat der durch die erfindungsgemässe erzielbare Optimierung der Kraftübertragung bzw. der Verminderung an Verspannmomenten kann die Welle relativ schlank dimensioniert werden.

Eine optimale Verminderung bzw. Eliminierung von Verspannmomenten wird insbesondere dann erhalten, wenn der erfindungsgemässe Entschlacker lediglich einen einzigen Antriebshebel und lediglich ein einziges damit zusammenwirkendes Zylinderkolbenaggregat umfasst. Insbesondere für diese Ausführungsform ergibt sich der Vorteil, dass ein Einstellen verschiedener Zylinderkolbenaggregate bzw. ein Überwachen, dass diese während des Betriebs parallel laufen, vollständig entfällt, was einen sehr einfachen und effizienten Betrieb ermöglicht.

Im Sinne einer optimalen Kraftübertragung ist der Antriebshebel vorzugsweise symmetrisch zwischen den Abtriebshebeln angeordnet.

Bevorzugt weist der Entschlacker genau zwei Abtriebshebel auf. Denkbar ist aber auch jede höhere Zahl, wobei insbesondere eine gerade Anzahl an Abtriebshebeln bevorzugt ist, da dadurch eine symmetrische Anordnung des Antriebshebels zwischen den Abtriebshebeln ermöglicht wird.

Im Allgemeinen erstreckt sich die Welle mindestens über die Wannenbreite, wobei die Wellenlager an den Seitenwänden angeordnet sind. Vorzugsweise ist der Antriebshebel dabei im Wesentlichen mittig zwischen den Wellenlagern angeordnet, wodurch die auf die Wellenlager wirkende Kraft somit hälftig auf beide Wellenlager verteilt wird.

Die vorliegende Erfindung erlaubt es, die Welle in mit dem Wannengehäuse lösbar montierten Lagerböcken zu lagern, was die Zugänglichkeit der Welle bzw. der daran angeordneten Hebel stark vereinfacht. Im Übrigen erlaubt es die vorliegende Erfindung, den mindestens einen Antriebshebel und die Abtriebshebel mit der Welle zu verschweissen, wodurch eine sehr hohe mechanische Stabilität gewährleistet wird.

Eine Demontage der Welle bzw. der auf dieser sitzenden Hebel kann durch ein Lösen der Lagerböcke auf sehr einfache Art und Weise bewerkstelligt werden; auf ein Teilen der Welle bzw. auf aufwändige Keilbahnen, wie sie in konventionellen Entschlackern - wie etwa demjenigen gemäss DE-A-2539615 - nötig sind, kann somit durch die vorliegende Erfindung verzichtet werden.

Wie erwähnt weist der Entschlacker in der Regel einen Einfallschacht auf, durch den die Verbrennungsrückstände in die Wanne fallen. In seiner eingefahrenen Position ist der Schubstössel in der Regel in einem in Ausschieberichtung betrachtet hinter dem Einfallschacht liegenden Bereich angeordnet. Vorzugsweise liegt dabei die Stirnfläche des Schubstössels in wenigstens annähernd derselben Vertikalebene wie die der Ausschieberichtung abgewandte, hintere Wand des Einfallschachts.

In der Regel sind auch das Zylinderkolbenaggregat und der Antriebshebel in einem in Ausschieberichtung betrachtet hinter dem Einfallschacht liegenden Bereich angeordnet.

Eine besonders bevorzugte Antriebsgeometrie ergibt sich dann, wenn im Betrieb das Zylinderkolbenaggregat bzw. der davon ausgehende Kraftvektor in einem Winkel von weniger als 20°, bevorzugt weniger als 10°, besonders bevorzugt weniger als 5° bezüglich der Horizontalen ausgerichtet ist, da dadurch eine optimale Kraftübertragungseffizienz vom Zylinderkolbenaggregat auf den Schubstössel erhalten werden kann. Die Horizontale entspricht dabei der rechtwinklig zur Ausrichtung des Einfallschachts verlaufenden Längsachse der Wanne.

Um zu gewährleisten, dass auch bei im Wesentlichen horizontaler Ausrichtung des Zylinderkolbenaggregats dieses in einem vom Wanneninnenraum separierten Raum vorliegt, liegt die Wanne gemäss einer besonders bevorzugten Ausführungsform mindestens bereichsweise in Form von zwei in Längsrichtung verlaufenden, voneinander separaten Wannenrinnen vor, wobei das Zylinderkolbenaggregat und/oder der Antriebshebel mindestens bereichsweise im Zwischenraum zwischen den Wannenrinnen angeordnet sind. Da das Zylinderkolbenaggregat und der Antriebshebel in Ausschieberichtung betrachtet in der Regel in einem hinter dem Einfallschacht liegenden Bereich angeordnet sind, liegt die Wanne gemäss einer bevorzugten Ausführungsform lediglich in diesem Bereich in Form von Wannenrinnen vor. In Ausschieberichtung münden die Wannenrinnen in der Regel in ein Wannenbecken, über das die Wannenrinnen miteinander strömungsverbunden sind.

Von besagtem mit Wasser gefüllten Wannenbecken, welches unter der Einfallschachtmündung angeordnet ist und in welchem die Verbrennungsrückstände aufgefangen werden, ist der Zwischenraum bzw. das/der mindestens bereichsweise darin angeordnete Zylinderkolbenaggregat bzw. Antriebshebel vorzugsweise mittels eines Trennblechs abgetrennt. Insgesamt ist somit der Zwischenraum vom Wanneninnenraum durch die der vertikalen Längsmittelebene zugewandten Rinnenwände der Wannenrinnen und das Trennblech abgegrenzt.

Durch die Anordnung des Zylinderkolbenaggregats im Zwischenraum wird ein sehr einfacher Ausbau von unten ermöglicht.

Gemäss einer weiteren Ausführungsform der Erfindung ist an einer ersten der Seitenwände ein erster Wasserkasten mit einem Frischwasseranschluss und einer Füllstandsvorrichtung und an der zweiten der Seitenwände ein zweiter Wasserkasten mit einem Schmutzwasseranschluss und einem Überlauf angeordnet. Gegenüber Ausführungsformen gemäss dem Stand der Technik, in denen die Antriebshebel an den über die Seitenwände herausragenden Enden der Welle angeordnet sind, können erfindungsgemäss somit Wasserkästen an der Seitenwand montiert werden, ohne dass bei deren Anordnung und Dimensionierung die Antriebsanordnung in Betracht gezogen werden müsste. Vielmehr kann durch die obig beschriebene Anordnung erreicht werden, dass das Zylinderkolbenaggregat und insbesondere dessen (Hydraulik-)Zylinder ausserhalb der Wasserkästen angeordnet ist, was einer weiteren bevorzugten Ausführungsform der Erfindung entspricht.

Die Wasserkästen weisen einen Deckel auf, welcher vorzugsweise derart dimensioniert ist, dass eine einfache Reinigung des Innenraums mittels eines Wasserschlauches möglich ist. In der Regel weisen beide Wasserkästen einen in ihrem unteren Bereich angeordneten Schlitz für den Wasserdurchlauf auf. Die Befüllung erfolgt dabei in einen der beiden Wasserkästen und wird über die Füllstandsvorrichtung geregelt.

Wie eingangs erwähnt eignet sich der Entschlacker insbesondere für eine Müllverbrennungsanlage, da gerade bei der Müllverbrennung sehr inhomogene Verbrennungsrückstände auftreten können, was bei konventionellen Antriebsanordnungen zu den genannten Verspannmomenten führen kann. Die Erfindung betrifft somit zudem die Verwendung des Entschlackers für eine Müllverbrennungsanlage.

Typische Wannenbreiten eines Entschlackers für eine Müllverbrennungsanlage liegen im Bereich von ca. 2 m bis 2.5 m. Es sind aber auch grössere Wannenbreiten, vorzugsweise bis ca. 3.2 m denkbar. Die Mündung des Einfallschachts in die Wanne weist in Längsrichtung der Wanne typischerweise eine Ausdehnung von ca. 1 m bis 1.5 m auf. Je nach Zweck und Zielsetzung können die Dimensionen vom Fachmann, der von der Erfindung Kenntnis erhalten hat, ohne Weiteres angepasst werden.

Die Erfindung wird anhand der angefügten Figuren im Detail illustriert. Dabei zeigt:
- Fig. 1: einen Längsschnitt durch einen erfindungsgemässen Entschlacker mit den Schubstösseln in eingefahrener Position;
- Fig. 2: einen Längsschnitt durch den Entschlacker gemäss Fig. 1 mit den Schubstösseln in ausgefahrener Position;
- Fig. 3: eine perspektivische Ansicht auf einen die Antriebsanordnung umfassenden Teil des erfindungsgemässen Entschlackers;
- Fig. 4: einen Ausschnitt des erfindungsgemässen Entschlackers aus einer perspektivischen Ansicht von schräg unten; und
- Fig. 5: einen Ausschnitt des erfindungsgemässen Entschlackers aus einer perspektivischen Ansicht von schräg oben.

Der in Fig. 1 gezeigte Entschlacker 2 ist in der Regel im Bereich des Auslasses eines nicht dargestellten Verbrennungsraums einer Verbrennungsanlage angeordnet. Vom Verbrennungsrost des Verbrennungsraums fallen die unverbrennbaren Verbrennungsrückstände (Schlacke) in einen vertikal verlaufenden Einfallschacht 4, welcher sich zum Auslass des Verbrennungsraums hin trichterförmig aufweiten kann.

Der Einfallschacht 4 mündet in eine mit Wasser gefüllte Wanne 6, die auf einer Tragkonstruktion mit entsprechenden Pfeilern 7 angeordnet ist und sich in eine rechtwinklig zur Ausrichtung des Einfallschachts 4 verlaufende Längsrichtung erstreckt. In dieser Wanne 6 werden die durch den Einfallschacht 4 fallenden Verbrennungsrückstände aufgefangen. Die Wanne 6 weist ein Wannengehäuse 8 mit zwei die Wannenbreite definierenden, je in einer Vertikalebene parallel zur Längsrichtung verlaufenden Seitenwänden 10a, 10b und einem unter der Einfallschachtmündung 12 gewölbten Wannenboden 14 auf. In den Seitenwänden 10a, 10b der Wanne 6 ist je eine dicht verschliessbare Öffnung 16 vorgesehen, welche den Zugriff auf den Wanneninnenraum zu Reinigungszwecken ermöglicht.

In Ausschieberichtung, also in Richtung zum Ausgang des Entschlackers hin, schliesst sich an die Wanne 6 eine Ausschubschurre 18 mit einer nach oben ansteigenden Ausschubbahn 20 an.

Der Einfallschacht 4 weist eine in Ausschieberichtung betrachtet vordere Wand 22 und eine hintere Wand 24 auf. Wie insbesondere aus Fig. 4 ersichtlich ist, liegt in einem in Ausschieberichtung betrachtet hinter dem Einfallschacht 4 liegenden Bereich die Wanne 6 in Form von zwei separaten Wannenrinnen 26a, 26b vor, welche schräg nach unten verlaufend in ein direkt unterhalb des Einfallschachts 4 angeordnetes Wannenbecken 28 münden.

Die Wannenrinnen 26a, 26b werden einerseits (auf jeweils der Längsmittelebene abgewandten Seite) von der jeweiligen Seitenwand 10a bzw. 10b der Wanne 6 und andrerseits über je eine der Längsmittelebene zugewandte und parallel dazu verlaufende, Rinnenwand 30a bzw. 30b begrenzt. Zwischen den Wannenrinnen 26a, 26b bzw. zwischen den Rinnenwänden 30a, 30b ist ein Zwischenraum 32 ausgebildet. Gegenüber dem Wannenbecken 28 wird der Zwischenraum 32 durch ein Trennblech 34 abgetrennt. Dieses weist in der gezeigten Ausführungsform einen vertikalen Bereich 34' und einen daran anschliessenden horizontalen Bereich 34" auf, wie insbesondere aus den Fig.s 1 und 2 ersichtlich ist.

Im Bereich hinter dem Einfallschacht 4 ist jeweils ein Wellenlager 36a bzw. 36b in Form eines Lagerbocks lösbar an der jeweiligen Seitenwand 10a, 10b mittels entsprechender Befestigungsmittel befestigt. In diesen Wellenlagern 36a, 36b ist eine sich über die Wannenbreite erstreckende Welle 38 drehbar gelagert.

Auf der Welle 38 sitzen drehfest zwei Abtriebshebel 40a, 40b, welche je mit einem Schubstössel 42a bzw. 42b gelenkig verbunden sind. Zwischen den Abtriebshebeln 40a, 40b ist mittig ein Antriebshebel 44 drehfest auf der Welle 38 angeordnet, welcher mit seinem von der Welle abgewandten Ende mit dem Kolben 46 eines Zylinderkolbenaggregats 48 gelenkig verbunden ist. In der Regel sind sowohl der Antriebshebel 44 als auch die Abtriebshebel 40a, 40b mit der Welle 38 verschweisst.

Wie insbesondere aus Fig. 3 hervorgeht, ist der Antriebshebel 44 auf der Welle 38 mittig zwischen den Abtriebshebeln 40a, 40b angeordnet und verläuft zusammen mit dem Zylinderkolbenaggregat 48 in der vertikalen Längsmittelebene der Wanne 6.

Das Zylinderkolbenaggregat 48 ist im Zwischenraum 32 zwischen den Wannenrinnen 26a, 26b angeordnet und über eine Achse 50 in den Rinnenwänden 30a, 30b gelagert, wie etwa aus Fig. 4 ersichtlich ist. Bei eingefahrenem Kolben 46 ist das Zylinderkolbenaggregat 48 im Wesentlichen horizontal, also parallel zur Längsachse der Wanne 6 angeordnet.

Wie weiter unten detailliert erläutert wird, wird im Betrieb des Entschlackers durch das Ausfahren des Kolbens 46 des dabei leicht aus der Horizontalen ausschwenkenden Zylinderkolbenaggregats 48 über den Antriebshebel 44 ein Drehmoment auf die Welle 38 aufgebracht, wodurch über die Abtriebshebel 40a, 40b die Schubstössel 42a, 42b von einer eingefahrenen Position gemäss Fig. 1 in eine ausgefahrene Position gemäss Fig. 2 bewegt werden.

Die Schubstössel 42a, 42b weisen eine Biegung auf und werden durch diese in ein vorderes Armsegment 52 und ein hinteres Armsegment 54 unterteilt. Am freien Ende der Schubstössel 42a, 42b ist in der gezeigten Ausführungsform ein sich über beide Enden hin erstreckender Schubschild 56 angebracht, welcher eine Stirnfläche 58 und eine in einer Ebene schräg zur Ebene der Stirnfläche verlaufende, auf dem vorderen Armsegment 52 aufliegende Abdeckung 60 aufweist.

An der unteren Kante der Stirnfläche 58 des Schubschilds 56 ist in der gezeigten Ausführungsform im Übrigen ein Gleitschuh 61 angeordnet, der auf einer vom Wannenboden 14 gebildeten Gleitbahn 62 aufliegt.

Im Weiteren weist die Wanne 6 eine Klappe 64 auf, deren freies Ende 64' auf der Abdeckung 60 aufliegt und deren dem freien Ende gegenüberliegende Kante 64" oberhalb der Unterkante 24' der hinteren Wand 24 des Einfallschachts 4 liegt. In der eingefahrenen Position der Schubstössel 42a, 42b liegen die Stirnfläche 58, die Klappe 64 und die hintere Wand 24 des Einfallschachts 4 im Wesentlichen in derselben Vertikalebene.

Wie insbesondere aus Fig. 3 ersichtlich ist, weist der Schubschild 56 seitlich zudem je ein der jeweiligen Seitenwand 10a bzw. 10a der Wanne 6 zugeordnetes, weiteres Abdeckblech 66a, 66b auf.

Die Bewegung der Schubstössel 42a, 42b über die Antriebsanordnung ist insbesondere aus den Fig.s 1 und 2 ersichtlich. Dabei wird durch Ausfahren des Kolbens 46 des Zylinderkolbenaggregats 48 über den Antriebshebel 44 ein Drehmoment auf die Welle 38 aufgebracht, wodurch über die Abtriebshebel 40a, 40b die Schubstössel 42a, 42b von einer eingefahrenen Position in eine ausgefahrene Position bewegt werden. Dabei werden die in der Wanne 6 aufgefangenen Verbrennungsrückstände aus der Wanne heraus in die Ausschubschurre 18 bzw. auf die Ausschubbahn 20 geschoben.

Während der Vorwärtsbewegung, d.h. der Bewegung der Schubstössel 42a, 42b und somit des Schubschilds 56 in Ausschieberichtung, schwenkt die Klappe 64 nach oben, wobei sie mit ihrem freien Ende 64' ununterbrochen auf der Abdeckung 60 aufliegt. Dabei setzen sich im Einfallschacht 4 befindliche Verbrennungsrückstände auf der Abdeckung 60 bzw. auf der Klappe 64 ab.

Ein Eindringen von Verbrennungsrückständen in den in Ausschieberichtung betrachtet hinter der Stirnfläche 58 liegenden Raum wird dabei durch die Abdeckung 60 bzw. die zusätzlichen Abdeckbleche 66a, 66b wirksam verhindert. Ebenso wird durch die Klappe 64 verhindert, dass Verbrennungsrückstände in den hinter der Klappe liegenden Raum und somit in die Wannenrinnen 26a, 26b gelangen können.

Während der Rückwärtsbewegung der Schubstössel 42a, 42b von der ausgefahrenen in die eingefahrene Position wird der Wannenboden 14 im Bereich des Wannenbeckens 28 wieder für von oben einfallende Verbrennungsrückstände freigegeben. Dabei schiebt die Klappe 64 die sich auf der Abdeckung 60 abgesetzten Verbrennungsrückstände über die Vorderkante der Abdeckung, sodass diese vor der Stirnfläche 58 auf dem Wannenboden 14 abgesetzt werden. Durch die in eingefahrener Position der Schubstössel 42a, 42b vor der Stirnfläche 58 vorliegenden Verbrennungsrückstände bzw. die sich daraus ergebende Stauwirkung wird ein Rückwärtsrutschen der sich in der Ausschubschurre 18 befindlichen Verbrennungsrückstände verhindert.

Die durch einen erneuten Hub der Schubstössel 42a, 42b aus der Ausschubschurre 18 gestossenen Verbrennungsrückstände werden schliesslich zur weiteren Verwendung bzw. zur Deponierung abtransportiert.

Wie insbesondere aus Fig. 4 ersichtlich ist, liegt lediglich der bezüglich Ausschieberichtung abgewandte Endbereich 6' der Wanne 6 in Form von Wannenrinnen 26a, 26b vor, welche in der gezeigten Ausführungsform über einen im Wesentlichen rechteckigen Querschnitt verfügen. Der zwischen den Wannenrinnen 26a, 26b ausgebildete und das Zylinderkolbenaggregat 48 umfassende Zwischenraum 32 wird zum einen durch die der Längsmittelebene zugewandten Rinnenwände 30a, 30b und zum anderen durch ein Trennblech 34 von der mit Wasser gefüllten Wanne abgetrennt. Der vertikale Bereich 34' des Trennblechs 34 verläuft dabei in einer Vertikalebene, die in Ausschieberichtung betrachtet hinter der Vertikalebene der hinteren Wand 24 des Einfallschachts 4 verläuft.

Der hinter dem Einfallschacht 4 liegende Bereich der Wanne 6 sowie der Zwischenraum 32 sind mittels einer Abdeckhaube 68 abgedeckt, wie insbesondere in Fig. 5 gezeigt ist. Diese ist mit Öffnungen 70 ausgestattet, die einen Zugriff sowohl auf die Wannenrinnen 26a, 26b als auch auf den Zwischenraum 32 auch von oben ermöglichen.

Denkbar ist im Übrigen, an einer ersten der Seitenwände 10a bzw. 10b ein erster Wasserkasten mit einem Frischwasseranschluss und einer Füllstandsvorrichtung und an der zweiten der Seitenwände 10b bzw. 10a ein zweiter Wasserkasten mit einem Schmutzwasseranschluss und einem Überlauf anzuordnen (nicht gezeigt).

Die gezeigte Anordnung des Antriebshebels 44 in Relation zu den Abtriebshebeln 40a, 40b gemäss der vorliegenden Erfindung erlaubt eine optimale Kraftübertragung auf die Schubstössel. Verspannmomente, wie sie insbesondere beim Vorliegen zweier Zylinderkolbenaggregate auftreten können, werden erfindungsgemäss wirksam vermieden. Die Verwendung von Lagerböcken erlaubt im Übrigen eine verhältnismässig einfache Montage bzw. Demontage der Welle 38. Durch die erfindungsgemäss eröffnete Möglichkeit, die Abtriebshebel 40a, 40b und den Antriebshebel 44 mit der Welle 38 zu verschweissen, kann auf kostspielige Keilbahnen verzichtet werden.

## Patentansprüche

1. Entschlacker zur Austragung von Verbrennungsrückständen einer Verbrennungsanlage umfassend
eine Wanne (6), die ein Wannengehäuse (8) mit zwei die Wannenbreite definierenden Seitenwänden (10a, 10b) und einem Wannenboden (14) aufweist und die dazu bestimmt ist, die aus einem Verbrennungsraum der Verbrennungsanlage ausgeführten Verbrennungsrückstände aufzufangen,
mindestens zwei Schubstössel (42a, 42b) zum Ausschieben der Verbrennungsrückstände aus der Wanne (6), und
eine in zwei Wellenlagern (36a, 36b) drehbar gelagerte Welle (38), auf der mindestens ein mit einem Zylinderkolbenaggregat (48) zusammenwirkender Antriebshebel (44) und mindestens zwei mit jeweils einem der Schubstössel (42a bzw. 42b) verbundene Abtriebshebel (40a, 40b) drehfest angeordnet sind, wobei das Zylinderkolbenaggregat (48) derart ausgelegt ist, die Schubstössel (42a, 42b) zwischen einer eingefahrenen Position und einer ausgefahrenen Position hin- und herzubewegen,
**dadurch gekennzeichnet, dass** der Antriebshebel (44) zwischen zwei Abtriebshebeln (40a, 40b) angeordnet ist.

2. Entschlacker nach Anspruch 1, **dadurch gekennzeichnet, dass** er lediglich einen einzigen Antriebshebel (44) und lediglich ein einziges Zylinderkolbenaggregat (48) umfasst.

3. Entschlacker nach Anspruch 1 oder 2, dass der Antriebshebel (44) symmetrisch zwischen den Abtriebshebeln (40a, 40b) angeordnet ist.

4. Vorrichtung nach einem der vorhergehenden Ansprüche, **dadurch gekennzeichnet, dass** die Welle (38) sich mindestens über die Wannenbreite erstreckt und die Wellenlager (36a, 36b) an den Seitenwänden (10a, 10b) angeordnet sind.

5. Entschlacker nach einem der vorhergehenden Ansprüche, **dadurch gekennzeichnet, dass** der Antriebshebel (44) im Wesentlichen mittig zwischen den Wellenlagern (36a, 36b) angeordnet ist.

6. Entschlacker nach einem der vorhergehenden Ansprüche, wobei im Betrieb das Zylinderkolbenaggregat (48) in einem Winkel von weniger als 20°, bevorzugt weniger als 10°, besonders bevorzugt weniger als 5° bezüglich der Horizontalen ausgerichtet ist.

7. Entschlacker nach einem der vorhergehenden Ansprüche, wobei die Wanne (6) mindestens bereichsweise in Form von zwei voneinander getrennten Wannenrinnen (26a, 26b) ausgebildet ist und das Zylinderkolbenaggregat (48) und/oder der Antriebshebel (44) mindestens bereichsweise im Zwischenraum (32) zwischen den Wannenrinnen (26a, 26b) angeordnet ist.

8. Entschlacker nach Anspruch 7, wobei die Wannenrinnen (26a, 26b) in ein Wannenbecken (28) münden und über dieses miteinander strömungsverbunden sind.

9. Entschlacker nach einem der vorhergehenden Ansprüche, wobei die Wellenlager (36a, 36b) als mit dem Wannengehäuse (8) lösbar montierter Lagerbock ausgebildet sind.

10. Entschlacker nach einem der vorhergehenden Ansprüche, wobei der Antriebshebel (44) mit der Welle (38) verschweisst ist.

11. Entschlacker nach einem der vorhergehenden Ansprüche, wobei die Abtriebshebel (40a, 40b) mit der Welle (38) verschweisst sind.

12. Entschlacker nach einem der vorhergehenden Ansprüche, wobei an einer ersten der Seitenwände (10a bzw. 10b) ein erster Wasserkasten mit einem Frischwasseranschluss und einer Füllstandsvorrichtung und an der zweiten der Seitenwände (10b bzw. 10a) ein zweiter Wasserkasten mit einem Schmutzwasseranschluss und einem Überlauf angeordnet ist.

13. Entschlacker nach Anspruch 12, **dadurch gekennzeichnet, dass** der Zylinder des Zylinderkolbenaggregats (48) ausserhalb der Wasserkästen angeordnet ist.

14. Verwendung des Entschlackers nach einem der vorhergehenden Ansprüche für eine Müllverbrennungsanlage.

## Claims

1. Slag remover for discharging combustion residues of an incineration plant, comprising:
a trough (6), which has a trough housing (8) comprising two side walls (10a, 10b), which define the trough width, and a trough bottom (14), and which is intended to collect the combustion residues evacuated from a combustion chamber of the incineration plant,
at least two push rams (42a, 42b) for pushing the combustion residues out of the trough (6), and
a shaft (38) rotatably mounted in two shaft bearings (36a, 36b) and on which at least one drive lever (44) cooperating with a cylinder-piston unit (48) and at least two output levers (40a, 40b) connected to respectively one of the push rams (42a or 42b) are disposed in a rotationally secure manner, the cylinder-piston unit (48) being designed such that the push rams (42a, 42b) move back and forth between a retracted position and an extended position,
wherein the drive lever (44) is disposed between two output levers (40a, 40b).

2. Slag remover as claimed in claim 1, wherein it comprises just a single drive lever (44) and just a single cylinder-piston unit (48).

3. Slag remover as claimed in claim 1 or 2, wherein the drive lever (44) is disposed symmetrically between the output levers (40a, 40b).

4. Slag remover as claimed in one of the preceding claims, wherein the shaft (38) extends at least over the trough width and the shaft bearings (36a, 36b) are disposed on the side walls (10a, 10b).

5. Slag remover as claimed in one of the preceding claims, wherein the drive lever (44) is disposed substantially midway between the shaft bearings (36a, 36b).

6. Slag remover as claimed in one of the preceding claims, wherein, during operation, the cylinder-piston unit (48) is oriented at an angle of less than 20°, preferably less than 10°, particularly preferably less than 5° with respect to the horizontal.

7. Slag remover as claimed in one of the preceding claims, wherein the trough (6) is configured, at least in some areas, in the form of two mutually separate trough channels (26a, 26b), and the cylinder-piston unit (48) and/or the drive lever (44) are/is disposed, at least in some areas, in the interspace (32) between the trough channels (26a, 26b).

8. Slag remover as claimed in claim 7, wherein the trough channels (26a, 26b) open out into the trough basin (28) and are fluidically connected to one another by this.

9. Slag remover as claimed in one of the preceding claims, wherein the shaft bearings (36a, 36b) are configured as a bearing pedestal detachably fitted to the trough housing (8).

10. Slag remover as claimed in one of the preceding claims, wherein the drive lever (44) is welded to the shaft (38).

11. Slag remover as claimed in one of the preceding claims, wherein the output levers (40a, 40b) are welded to the shaft (38).

12. Slag remover as claimed in one of the preceding claims, wherein on a first of the side walls (10a or 10b) is disposed a first water tank comprising a freshwater connection and a fill level apparatus, and on the second of the side walls (10b or 10a) is disposed a second water tank comprising a dirty water connection and an overflow.

13. Slag remover as claimed in claim 12, wherein the cylinder of the cylinder-piston unit (48) is disposed outside the water tanks.

14. Use of the slag remover as claimed in one of the preceding claims for a waste incineration plant.

## Revendications

1. Dispositif de décrassage destiné à la sortie de résidus d'incinération d'une installation d'incinération comprenant:
une cuve (6), qui présente une enceinte de cuve (8) comprenant deux parois latérales (10a, 10b) définissant la largeur de la cuve et un fond de cuve (14), et qui est destinée à collecter les résidus d'incinération évacués d'une chambre d'incinération de l'usine d'incinération,
au moins deux poussoirs coulissants (42a, 42b) pour extraire les résidus d'incinération en dehors de la cuve (6), et
un arbre (38) monté de façon à pouvoir tourner sur deux paliers (36a, 36b), sur lequel au moins un levier d'entraînement (44) coopérant avec un ensemble piston-cylindre (48) et au moins deux leviers de sortie (40a, 40b) connectés respectivement à un des poussoirs coulissants (42a respectivement 42b) sont disposés de façon fixe en rotation, l'ensemble piston-cylindre (48) étant conçu de manière à déplacer dans un mouvement de va-et-vient les poussoirs coulissants (42a, 42b) entre une position rétractée et une position déployée,
**caractérisé en ce que** le levier d'entraînement (44) est disposé entre les deux leviers de sortie (40a, 40b).

2. Dispositif de décrassage selon la revendication 1, **caractérisé en ce qu'**il comprend simplement un seul levier d'entraînement (44) et simplement un seul ensemble piston-cylindre (48).

3. Dispositif de décrassage selon la revendication 1 ou 2, **caractérisé en ce que** le levier d'entraînement (44) est disposé de façon symétrique entre les leviers de sortie (40a, 40b).

4. Dispositif de décrassage selon l'une des revendications précédentes, **caractérisé en ce que** l'arbre (38) s'étend au moins sur la largeur de la cuve et les paliers (36a, 36b) sont disposés sur les parois latérales (10a, 10b).

5. Dispositif de décrassage selon l'une des revendications précédentes, **caractérisé en ce que** le levier d'entraînement (44) est disposé essentiellement au centre entre les paliers (36a, 36b).

6. Dispositif de décrassage selon l'une des revendications précédentes, **caractérisé en ce que**, en fonctionnement, l'ensemble piston-cylindre (48) est orienté à un angle de moins de 20°, préférablement moins de 10°, de façon plus préférée moins de 5° par rapport à l'horizontale.

7. Dispositif de décrassage selon l'une des revendications précédentes, **caractérisé en ce que** la cuve (6) est configurée, au moins dans certaines zones, en forme de deux conduites (26a, 26b) séparées l'une de l'autre, et l'ensemble piston-cylindre (48) et/ou le levier d'entraînement (44) sont/est disposé(s), au moins dans certaines zones, dans l'espace intermédiaire (32) entre les conduites (26a, 26b).

8. Dispositif de décrassage selon la revendication 7, **caractérisé en ce que** les conduites (26a, 26b) débouchent dans le bassin (28) de la cuve et sont en communication fluide l'une avec l'autre par l'intermédiare de celui-ci.

9. Dispositif de décrassage selon l'une des revendications précédentes, **caractérisé en ce que** les paliers (36a, 36b) sont configurés comme un support de palier monté de façon détachable de l'enceinte de cuve.

10. Dispositif de décrassage selon l'une des revendications précédentes, **caractérisé en ce que** le levier d'entraînement (44) est soudé à l'arbre (38).

11. Dispositif de décrassage selon l'une des revendications précédentes, **caractérisé en ce que** les leviers de sortie (40a, 40b) sont soudés à l'arbre (38).

12. Dispositif de décrassage selon l'une des revendications précédentes, **caractérisé en ce que** sur une première des parois latérales (10a respectivement 10b) un premier réservoir d'eau est disposé, comprenant un raccordement à l'eau douce et un indicateur de niveau de remplissage, et sur une deuxième des parois latérales (10b respectivement 10a) un deuxième réservoir d'eau est disposé, comprenant un raccordement à l'eau usée et un trop-plein.

13. Dispositif de décrassage selon la revendication 12, **caractérisé en ce que** le cylindre de l'ensemble piston-cylindre (48) est disposé en dehors des réservoirs d'eau.

14. Utilisation d'un dispositif de décrassage selon l'une des revendications précédentes dans une installation d'incinération de déchets.
